# FASCICULE DE BREVET EUROPEEN

(11) **EP 3 325 374 B1**
(45) Date de publication et mention de la délivrance du brevet: **08.04.2020**
(21) Numéro de dépôt: 16753955.0
(22) Date de dépôt: 22.07.2016
(51) Int. Cl.: B65D 88/16

(54) **DISPOSITIF DE STOCKAGE, SOUPLE, POUR LE CONDITIONNEMENT DE MATIERES SOLIDES PARTICULAIRES OU DE LIQUIDE, PROCÉDÉ DE FABRICATION D'UN TEL DISPOSITIF ET PROCÉDÉ DE CONDITIONNEMENT UTILISANT UN TEL DISPOSITIF**
FLEXIBLE SPEICHERVORRICHTUNG ZUM VERPACKEN VON FESTEN TEILCHENFÖRMIGEN STOFFEN ODER FLÜSSIGKEITEN, VERFAHREN ZUR HERSTELLUNG DIESER VORRICHTUNG UND VERPACKUNGSVERFAHREN UNTER VERWENDUNG DIESER VORRICHTUNG
FLEXIBLE STORAGE DEVICE FOR PACKAGING PARTICULATE SOLID SUBSTANCES OR LIQUIDS,METHOD FOR MANUFACTURING THIS DEVICE AND PACKAGING METHOD USING THIS DEVICE

(30) Priorité: 24.07.2015 FR 1557060
(43) Date de publication de la demande: 30.05.2018
(73) Titulaire: Roquette Frères, 62136 Lestrem (FR); So Bag, 71450 Blanzy (FR)
(72) Inventeur: CHARTREL, Bernard, 62136 Lestrem (FR); CHEVALIER, Nicolas, 71670 Le Breuil (FR)
(74) Mandataire: Plasseraud IP
(86) Numéro de dépôt international: PCT/FR2016/051915
(87) Numéro de publication internationale: WO 2017/017361

(56) Documents cités:
- EP-A1- 0 664 258
- WO-A1-92/14660
- WO-A1-92/21572
- WO-A1-2010/130961
- DE-C1- 19 617 902
- FR-A1- 3 009 290
- GB-A- 1 544 631
- KR-B1- 101 032 147

## Description

L'invention est relative à un dispositif de stockage, souple, pour le conditionnement de matières solides en vrac. Le domaine de l'invention est celui des récipients de grande taille, destinés au conditionnement de quantités importantes de matières solides particulaires, également appelés sacs GRVS (Grand Récipient Vrac Souple) ou sacs FIBC (de l'anglais « *Flexible Intermediate Bulk Container* »)*.* Ces dispositifs de stockage sont connus depuis de nombreuses années et utilisés pour la protection, le stockage et le transport de matières particulaires en vrac telles que les matières alimentaires (sucre, farine, amidon), de granulés polymères ou des produits chimiques.

Ces récipients sont classiquement en toiles de fibres de polymère (par exemple PP, HDPE, LLDPE), éventuellement rendues étanches. La contenance de ces récipients est généralement comprise entre 0,5 et 2 m³. La taille et la masse importantes des récipients, une fois remplis, rendent leur manutention difficile, voire dans certain cas dangereuse. Dans la pratique, en vue d'une utilisation optimale des espaces de stockage, on gerbe les sacs remplis sur plusieurs niveaux ; il est ainsi indispensable de s'assurer de la stabilité dans le temps des empilements.

Selon l'expérience de la Demanderesse, dans le temps, la matière particulaire continue à se tasser et à se déplacer dans le récipient, déformant ainsi le récipient souple dans une position qui s'écarte bien souvent de la verticale, et qui peut aller jusqu'à provoquer son déséquilibre. Ces récipients présentent classiquement un fond rectangulaire, bien souvent carré, et des parois latérales verticales rectangulaires, qui devraient permettre, lorsque les sacs sont juxtaposés, un remplissage optimal de la surface de stockage disponible. En pratique, la pression qu'exercent les matières particulaires sur les parois latérales les déforme vers l'extérieur, le récipient rempli s'écartant de sa forme idéale, parallélépipédique. L'encombrement au sol du récipient est alors supérieur aux dimensions du fond rectangulaire voire carré. Ainsi, et dans un camion d'une surface au sol de 32 m², il s'avère impossible de juxtaposer plus de 24 récipients remplis, chacun d'une base carrée de 1 m à moins de les soumettre à un fort tassement lors du chargement et pouvant occasionner des avaries.

On connait toutefois de l'état de la technique des grands récipients vrac souples, en particulier des documents WO 92/14660, WO 92/21572, ou encore du WO 2010/130961A, de forme sensiblement parallélépipédique dont la tenue à la déformation ainsi que la stabilité lorsque remplis sont améliorés par des éléments de stabilisation, internes, souples.

A cet effet, des cloisons souples, verticales, internes au volume de stockage du récipient, relient les parois latérales entre elles, et divisent le volume de stockage en plusieurs compartiments verticaux, à savoir un compartiment central et quatre compartiments périphériques.

Dans les récipients du document WO 92/14660 ou encore celui du document WO 2010/130961, les bords des cloisons définissant l'embouchure supérieure du compartiment central sont positionnés au-dessous du niveau des bords supérieurs des parois latérales du récipient de sorte à constituer des surverses lors du remplissage. Le remplissage d'un tel récipient s'effectue par déversement d'un flux de matière particulaire par le haut, dans le compartiment central, la matière remplissant d'abord le compartiment central, puis par débordement au-dessus des surverses, les compartiments périphériques.

Le remplissage préalable du compartiment central permet, par la pression de la matière particulaire sur ses parois de tendre proprement et uniformément les cloisons souples du compartiment central, et avant que la matière ne se déverse dans les compartiments périphériques.

Une fois rempli, la stabilité dans le temps du récipient est sensiblement améliorée par comparaison à un récipient traditionnel (sans élément de stabilisation) en ce qu'il ne dévie pas de la verticale une fois posé au sol, limitant ainsi les risques de basculement du récipient. En outre, les cloisons souples reliant les parois latérales (entre elles) limitent l'amplitude des déformations des parois latérales du récipient vers l'extérieur. L'encombrement du récipient rempli en est amélioré, optimisant les capacités de stockage.

Dans ces antériorités, les cloisons souples des éléments de stabilisation sont, et comme les parois du récipient souples, typiquement en toiles de fibres de polymère (par exemple PP, HDPE, LLDPE), éventuellement rendues plus ou moins étanches par enduction ou laminage.

Lorsque les périodes de stockage se prolongent, il existe toutefois un risque de reprise d'humidité du matériau contenu, à travers les parois du récipient, provenant de l'environnement extérieur. Selon les constatations de la Demanderesse, cette reprise d'humidité peut aller jusqu'à la formation de mottes dans le récipient, qui s'opposent au bon écoulement de la matière par l'ouverture inférieure du récipient, une fois celle-ci ouverte. Dans ce cas, et préalablement au déchargement du récipient, il peut être nécessaire de démotter le contenu du récipient, par des opérations mécaniques sur les parois externes du récipient. Ces opérations de démottage sont peu souhaitables en ce qu'elles complexifient le déchargement des matières et constituent par ailleurs un risque d'altération du récipient.

Le récipient du document WO 92/14660 divulgue toutefois à la figure 9 une structure avec la présence d'une doublure interne, repérée 28 dans un matériau imperméable au liquide tel que le polyéthylène, qui permet d'éviter (ou à tout le moins de limiter) les reprises d'humidité.

La structure du dispositif de stockage du document WO 92/14660 comprend ainsi un conteneur constituant le fond et les quatre parois latérales du conteneur, typiquement en toile. Chaque paroi latérale du récipient est formée par deux moitiés souples, réunies l'une à l'autre par une couture verticale reliant leur bord d'assemblage, repéré 23. Chaque moitié souple, présente par ailleurs, au niveau des angles supérieurs du récipient une boucle de suspension. Les quatre boucles de suspension du dispositif permettent de soulever le dispositif rempli, classiquement au moyen d'un système de levage.

L'élément de stabilisation, interne, est constitué par un élément tubulaire souple, présentant quatre coutures verticales, formant ainsi un tube souple dont le volume interne forme le compartiment central, et quatre bandes verticales, repérées 7, réparties à 90° autour dudit tube, destinées à être fixées respectivement aux quatre parois latérales du sac. A cet effet, chaque bord vertical de bande 7 est pris en sandwich entre les deux bords d'assemblage repérés 23, et traversé par une même couture de fixation. La doublure interne repérée 28 de la figure 9, vient recouvrir intérieurement les parois latérales, de dessus et de dessous du récipient, formant une goulotte de remplissage à sa partie supérieure, repérée 34 et une goulotte de vidage repérée 35. Cette doublure interne comprend nécessairement quatre fentes repérées 29, traversées chacune par la bande verticale 7 correspondante qui relie le tube central de l'élément de stabilisation à la paroi latérale correspondante du sac. Selon les constatations de la Demanderesse, et si le récipient pour vrac souple du document WO 92/14660 répond non seulement aux problèmes d'optimisation du stockage et de sécurité, ainsi qu'au problème de la reprise d'humidité, il est d'une complexité de fabrication importante. En raison des larges fentes de passage de la doublure interne en polyéthylène, repérées 29, l'étanchéité au liquide d'un tel grand récipient peut être perfectible.

On connaît encore du grand récipient pour vrac souple du document WO 92/21572 destiné à répondre aux problèmes d'optimisation de la surface de stockage, de sécurité, et de reprise d'humidité, ci-dessus identifiés.

A cet effet, le grand récipient pour vrac souple de cette antériorité comprend trois sous-ensembles, à savoir, tels qu'illustrés à la figure 5 :
- un conteneur souple, typiquement en toile formant un fond rectangulaire et quatre parois rectangulaires, pourvues de quatre boucles de suspension, destinées à assurer la manutention du récipient,
- un insert, repéré 12, formant des moyens de stabilisation avec la création en-soi de compartiments verticaux de remplissage, à savoir un compartiment central, et quatre compartiments périphériques,
- une doublure interne, repérée 15, intercalée entre les parois internes du sac et les parois externes de l'insert, et destinée à conférer au récipient une étanchéité.

L'insert est un élément souple, comprenant une enveloppe externe, recouvrant les parois latérales du sac, et peut être pourvu, selon le mode de réalisation de la figure 6, d'une goulotte de remplissage repérée 29, supérieure, et d'une goulotte de vidage repérée 30, inférieure. L'insert comprend un élément tubulaire, interne, y compris un tube (« *core 34* ») formant intérieurement le compartiment vertical central, ainsi que des éléments de fixation repérés 25 (« *strip 25* »), répartis autour du tube, et fixés aux parois latérales internes de l'enveloppe externe. Dans cette antériorité, le tube (« *core 34* »), ainsi que les éléments de liaison 25 s'étendent sur la hauteur du conteneur et divisent le volume de remplissage de l'insert en le compartiment central et les quatre compartiments périphériques. Le remplissage d'un tel récipient s'effectue par déversement d'un flux de matière particulaire par le haut, au niveau du compartiment central, la matière remplissant d'abord le compartiment central, puis les compartiments périphériques au travers des trous 32, de dimensions croissantes sur la hauteur de la paroi latérale du tube.

Selon les constatations de la Demanderesse, la présence de trous repérés 32, ne permet pas d'obtenir, à l'instar des récipients des documents précédemment cités, une bonne tension des parois souples formant le compartiment central. Au contraire, et selon les constatations de la Demanderesse, dans les grands récipients commercialisés dont la paroi du tube formant le compartiment central est pourvue de trous de large dimension (de l'ordre de 10 cm ou plus), la tension est irrégulière sur la hauteur du tube, donnant naissance à des plis, s'étendant sur la hauteur du tube, qui sont alors recopiés sur la paroi de l'enveloppe externe de l'insert lorsque la matière vient remplir les compartiments périphériques. Le remplissage du récipient n'est donc pas optimal. Une fois le récipient rempli, et selon les constatations de l'inventeur, la toile des parois latérales du conteneur est plissée suivant le sens de la hauteur.

Selon le mode de réalisation de la figure 6, le tube central (« *core 34* ») et les éléments de fixation (« *strips 25* ») sont réalisés à partir d'un élément souple tubulaire d'un seul tenant, au moyen de premières soudures, repérées 36, au niveau de l'extrémité proximale de l'élément de fixation 25, délimitant chacune l'un des éléments de fixation, repéré 25 du tube interne, repéré 34. Ces éléments de fixation 25 sont alors fixés à leur tour, chacun par leur autre extrémité, distale, aux parois internes de l'enveloppe externe, par l'intermédiaire de deux autres soudures, repérées 37.

Selon les constatations de l'inventeur chaque élément de fixation, repéré 25 est lui-même un élément tubulaire comprenant, deux parois repérées 33 (« *bars 33* ») s'étendant à partir du tube repéré 34, toutes deux reliées à une paroi repérée 35 (« *bar 35* »), formant l'extrémité distale de l'élément repérée 25, cette extrémité distale étant fixée par deux soudures distantes, repérées 37 à l'enveloppe externe.

En résumé et selon les constatations de la Demanderesse, un tel récipient pour vrac souple, et tel qu'enseigné par le document WO 92/21572 présente les inconvénients suivants :
- le récipient nécessite trois sous-ensembles distincts, à savoir un sac, un insert, et une doublure interne d'étanchéité, intercalaire, pour assurer l'étanchéité du récipient lorsque le sac n'est pas lui-même un sac étanche,
- les trous repérés 32 répartis sur la hauteur de la paroi du tube central assurant le déversement de la matière particulaire, depuis le compartiment central vers les quatre compartiments périphériques sont à l'origine de plis lors du remplissage, non seulement sur la hauteur du tube centrale de l'insert, mais également sur l'enveloppe externe de l'insert,
- les éléments de fixation (« *strip 25* ») du mode de réalisation de la figure 6, sont tubulaires, l'espace interne de chacun de ces éléments de fixation constituant un volume interne perdu, non utilisé pour stocker la matière particulaire.

Le but de la présente invention est de pallier les inconvénients précités en proposant un dispositif de stockage, souple, pour le conditionnement de matières solides en vrac, d'encombrement au sol proche de la rectangulaire voire du carré lorsque rempli, de manière à optimiser les capacités de stockage lorsque les récipients sont juxtaposés, de sécurité accrue quant au risque de basculement, et de préférence, et au moins selon un mode de réalisation, convenant pour limiter la reprise d'humidité du matériau contenu.

Un autre but de la présente invention est de proposer un tel dispositif de structure telle qu'il peut être fabriqué à un coût de revient limité.

D'autres buts et avantages de l'invention apparaitront au cours de la description qui va suivre qui n'est donnée qu'à titre indicatif et qui n'a pas pour but de la limiter.

L'invention concerne un dispositif de stockage, souple, pour le conditionnement de matières solides particulaires, présentant un fond et des parois latérales définissant un volume de stockage sensiblement parallélépipédique, le dispositif comprenant:
- un conteneur souple, comprenant un fond et au moins deux parois latérales, des boucles de suspension en partie supérieure destinées au levage, lesdits boucles de suspension étant solidaires à la partie supérieure dudit conteneur souple, le matériau du conteneur est une toile de fibres polymères, brute, enduite ou laminée
- un ensemble, élément distinct dudit conteneur souple, prévu en insert entre le fond et les parois latérales dudit conteneur souple, ledit ensemble comprenant :
   - une enveloppe externe, souple, formant au moins les quatre parois latérales du volume de stockage et, la paroi de fond du volume de stockage,
   - une enveloppe interne, tubulaire, souple, solidarisée par des lignes de fixation verticales sur les quatre parois latérales de l'enveloppe externe, divisant le volume de stockage en cinq compartiments verticaux, y compris un compartiment central, défini par le volume intérieur de l'enveloppe interne, et quatre compartiments périphériques, définis respectivement entre les parois latérales de l'enveloppe externe, et les parois latérales de l'enveloppe interne, et dans lequel l'enveloppe interne présente un bord supérieur définissant l'embouchure supérieure dudit compartiment central et un bord inférieur définissant l'embouchure inférieure dudit compartiment central, le bord supérieur de l'enveloppe interne étant situé en dessous ou à même hauteur que le bord supérieur des parois latérales du volume de stockage, de sorte à ce que le bord supérieur de l'enveloppe interne constitue une surverse autorisant le débordement des matières depuis le compartiment central vers les compartiments périphériques, l'enveloppe interne étant dépourvue d'ouverture(s) de diamètre supérieur à 200 micromètres, entre le bord supérieur de l'enveloppe interne et le bord inférieur de l'enveloppe interne ;
   - et dans lequel l'enveloppe externe est constituée par un premier film polymère et l'enveloppe interne est constituée par un deuxième film polymère, lesdites lignes de fixation verticales étant des lignes de soudure entre le premier film polymère et le deuxième film polymère, chaque ligne de soudure joignant directement l'enveloppe externe formant l'une des parois latérales à la paroi du tube de l'enveloppe interne définissant le périmètre du compartiment central,et dans lequel le film polymère de l'enveloppe interne et de l'enveloppe externe est de paroi d'épaisseur comprise entre 50 micromètres et 250 micromètre,
   et dans lequel l'enveloppe externe comprenant aux quatre angles du volume de stockage, des bavettes, sensiblement verticales, sur la hauteur du volume de stockage, chacune obtenue par soudure entre elles de deux épaisseurs du premier film polymère, lesdites bavettes verticales étant utilisées comme bord de collage ou bord de couture pour fixer ledit ensemble audit conteneur,
   et dans lequel l'enveloppe externe formant ladite paroi de fond du volume de stockage, la paroi de fond formant avec les parois latérales de l'enveloppe externe le volume de stockage pour les matières solides particulaire, la paroi de fond étant pourvue d'une goulotte de vidage formée par l'enveloppe externe qui traverse une ouverture dans le fond du conteneur, un lien permettant de fermer la goulotte de vidage, et dans lequel l'enveloppe externe définit un couvercle pourvu d'une goulotte de remplissage , un lien permettant de fermer la goulotte de remplissage.

Selon des caractéristiques optionnelles de l'invention prises seules ou en combinaison :
- ledit conteneur souple consiste essentiellement en ladite paroi de fond, et deux parois latérales uniquement, sensiblement parallèles, recouvrant deux des quatre parois latérales de l'enveloppe externe, et de sorte que les deux autres parois latérales de l'enveloppe externe ne sont pas recouvertes par des parois dudit conteneur ;
- le bord supérieur de l'enveloppe interne, présente des échancrures en regard des différents compartiments périphériques, favorisant le déversement des matières particulaires par débordement, depuis le compartiment central vers les compartiments périphériques ;
- l'enveloppe interne et l'enveloppe externe sont dans un même film polymère extrudé, monocouche ou multicouches ;

Selon un mode de réalisation, le film polymère de l'enveloppe externe et/ou de l'enveloppe interne est choisi parmi :
- un complexe polyamide/polyéthylène,
- un multi-couche 100% PE,
- un complexe de polyoléfines de même nature ou de natures différentes, type EVOH,
- un complexe de polyoléfines et d'aluminium.

Selon un mode de réalisation l'enveloppe externe et l'enveloppe interne sont de résistivité superficielle comprise entre 1,0 × 10⁹ Ω à 1,0 × 10¹² Ω (de type L2) pourvues d'agents dissipatifs de telle façon que le dispositif de stockage peut être qualifié comme grand récipient pour vrac souple classé de type B selon la norme 61340-4-4 Edition 2.0 2012-01 lorsque le conteneur est dans un matériau isolant au sens de la norme, ou de type C lorsque le conteneur est dans un matériau conducteur.

Alternativement et selon encore un autre mode de réalisation, l'enveloppe externe et l'enveloppe interne sont dans un matériau conducteur de l'électricité de résistivité superficielle inférieure à 1,0 × 10⁷ Ω (de type L1) de telle façon que le dispositif de stockage peut être qualifié comme grand récipient pour vrac souple classé de type C selon la norme 61340-4-4 Edition 2.0 2012-01.

L'invention concerne encore un procédé de fabrication d'un dispositif de stockage selon l'invention, dans lequel on obtient ledit ensemble au moins par la mise en œuvre des étapes suivantes :
- on prévoit un premier film polymère destiné à constituer l'enveloppe externe et un second film polymère, , de préférence sous forme d'une gaine tubulaire de périmètre inférieur, éventuellement pourvue d'échancrures de déversement, destinée à constituer l'enveloppe interne,
- on soude le second film polymère à l'intérieur d'une gaine tubulaire formée par le premier film polymère obtenant deux gaines souples coaxiales, formées respectivement par le premier et le second film polymère, les deux gaines étant fixées l'une dans l'autre, au niveau d'au moins quatre premières lignes de soudure.

Selon un mode de réalisation, on forme les bavettes verticale aux quatre angles du volume de stockage de l'enveloppe externe, chacune obtenue par soudure entre elles de deux épaisseurs du premier film polymère.

Selon un mode de réalisation du procédé, l'ensemble présentant un fond pourvu d'une goulotte de vidage et un couvercle pourvu d'une goulotte de remplissage et on obtient le fond avec goulotte de vidage et ledit couvercle avec goulotte de remplissage par les étapes successives suivantes :
- on soude entre elles deux épaisseurs du premier film polymère au niveau de huit angles de la gaine, chacune des soudures, dite secondes soudures, s'étendant depuis le bord à l'une des embouchures de la gaine et jusqu'à un bord longitudinal de la gaine, obtenant ainsi la goulotte de remplissage et la goulotte de vidage,
- on retire les angles de la gaine par découpe du premier film polymère le long et à l'extérieur des secondes soudures.

L'invention concerne encore un procédé de conditionnement de matières solides en vrac (ou encore d'un liquide) comprenant le déversement d'une matière solide particulaire en vrac (ou alternativement d'un liquide), par le haut dans le compartiment central d'un dispositif de stockage souple conforme à l'invention, la matière (ou le liquide) remplissant d'abord ledit compartiment central, puis par débordement au-dessus du bord supérieur de l'enveloppe interne uniquement, les quatre compartiments.

L'invention sera mieux comprise à la lecture de la description suivante accompagnée en annexe des figures parmi lesquels :
- La figure 1 est une vue éclatée de la structure d'un dispositif de stockage, conforme à l'invention selon un premier mode de réalisation, ledit dispositif comprenant, d'une part, un conteneur, typiquement en toile polymère, pourvu des boucles de suspension comprenant quatre parois latérales et un fond, et, d'autre part, un ensemble formé des premier et deuxième films polymères, définissant le volume de stockage étanche aux matières particulaires, y compris un couvercle avec goulotte de remplissage et un fond avec goulotte de vidage, ledit ensemble étant prévu en insert dans le conteneur,
- La figure la est une vue, selon une coupe horizontale de l'ensemble, illustrant le compartiment central et les compartiments périphériques formés par les parois internes et externes dudit ensemble,
- Les figures 2a et 3a, 2b et 3b, 2c, 3d et 3e, illustrent respectivement différentes vues des étapes successives de la fabrication d'un ensemble d'un dispositif conforme à l'invention, selon un mode de réalisation,
- La figure 4 est une vue éclatée de la structure d'un dispositif de stockage, conforme à l'invention selon un deuxième mode de réalisation, ledit dispositif comprenant, d'une part, un conteneur, typiquement en toile polymère, pourvu des boucles de suspension, ledit conteneur comprenant deux parois latérales uniquement et un fond, et, d'autre part, un ensemble formé des premier et deuxième films polymères, définissant le volume de stockage étanche aux matières particulaires, y compris un couvercle avec goulotte de remplissage et un fond avec goulotte de vidage, ledit ensemble étant prévu en insert dans le conteneur,
- La figure 5 est une vue du dispositif de la figure 4, ledit ensemble inséré dans le conteneur souple,
- La figure 6 est une vue d'un dispositif de stockage non conforme à l'invention selon un troisième mode de réalisation, pour lequel les boucles de préhension sont fixées (par couture ou par soudure) directement audit ensemble qui forme seul le volume de stockage pour les matières particulaires,
- La figure 7 est une vue d'un dispositif de stockage non conforme à l'invention selon un quatrième mode de réalisation dont le volume de stockage pour les matières particulaires est obtenue par la réunion dudit ensemble et du conteneur, plus particulièrement par la fixation des bords inférieurs des parois latérales formées par l'enveloppe externe à la paroi de fond du conteneur.

L'invention concerne un dispositif de stockage 1, 1' souple, pour le conditionnement de matières solides particulaires, présentant un fond et des parois latérales définissant un volume de stockage sensiblement parallélépipédique.

Le dispositif de stockage présente un couvercle 35, fermant le volume de stockage par le haut.

Un tel dispositif de stockage 1, 1', 1", 1''' comprend :
- des boucles de suspension 25 en partie supérieure destinées au levage
- un ensemble comprenant :
   - une enveloppe externe 30, souple, formant au moins, les quatre parois latérales 31, 32, 33, 34 du volume de stockage et, éventuellement la paroi de fond du volume de stockage,
   - une enveloppe interne 40, tubulaire, souple, solidarisée par des lignes de fixation verticales 41, 42, 43, 44 sur les quatre parois latérales 31,32,33,34 de l'enveloppe externe 30, divisant le volume de stockage en cinq compartiments C1, C2, C3, C4, C5 verticaux, y compris un compartiment central C1, défini par le volume intérieur de l'enveloppe interne, et quatre compartiments périphériques C2, C3, C4, C5, définis respectivement entre les parois latérales de l'enveloppe externe 30, et les parois latérales de l'enveloppe interne 40.

L'enveloppe externe 30 est constituée essentiellement par un premier film polymère et l'enveloppe interne 40 est constituée essentiellement par un deuxième film polymère, lesdites lignes de fixation verticales étant des lignes de soudure entre le premier film polymère et le deuxième fil polymère. Le premier film polymère et/ou le deuxième film polymère sont typiquement obtenus par extrusion, ou co-extrusion lorsque le premier film et/ou le deuxième film sont des complexes, c'est-à-dire des multi-couches d'une même matière polymère ou de plusieurs polymères différents.

Les lignes de soudure, au moins au nombre de quatre, peuvent être d'une largeur comprise entre 5 mm et 20 mm. Ces lignes de soudure peuvent être éventuellement doublées.

Telle qu'illustrée sur les exemples des figures, chaque ligne de soudure joint directement l'enveloppe externe 30 formant l'une des parois latérales 31,32,33,34 à la paroi du tube de l'enveloppe interne 40 définissant le périmètre du compartiment central C1.

L'enveloppe interne 40 présente un bord supérieur 50 définissant l'embouchure supérieure dudit compartiment central C1 et un bord inférieur 51 définissant l'embouchure inférieure dudit compartiment central C1. Le bord supérieur 50 de l'enveloppe interne 40 est situé à même hauteur du bord supérieur des parois latérales 31, 32, 33, 34 du volume de stockage, ou encore en dessous du bord supérieur des parois latérales 31, 32, 33, 34 du volume de stockage, de sorte à ce que le bord supérieur 50 de l'enveloppe interne constitue une surverse autorisant le débordement des matières depuis le compartiment central C1 vers les compartiments périphériques C2 à C5.

Le remplissage du volume de stockage du dispositif est ainsi obtenu par déversement d'une matière solide particulaire en vrac (ou d'un liquide) par le haut dans le compartiment central C1, la matière remplissant d'abord ledit compartiment central C1, puis par débordement de la matière au-dessus du bord supérieur 50 de l'enveloppe interne 30, les quatre compartiments périphériques C2, C3, C4, C5.

L'enveloppe interne 40 est dépourvue d'ouverture(s) de diamètre supérieur à 200 micromètres, entre le bord supérieur 50 de l'enveloppe interne 40 et le bord inférieur 51 de l'enveloppe interne 40. La paroi latérale du compartiment central C1 est ainsi imperméable au matériau particulaire, de sorte que le déversement de la matière depuis le compartiment central C1 vers les compartiments périphériques C2 à C5 s'effectue uniquement au-dessus du bord supérieur 50 formant les surverses, et non au travers de trous dans la paroi du compartiment central tel qu'enseigné par le dispositif du document WO 92/21572, ces trous étant repérés 9 à la figure 5 du document WO 92/21572, ou 32 à la figure 6 du document WO 92/21572.

Selon les constatations de l'inventeur, l'absence de tels trous permet de tendre uniformément la paroi du compartiment central C1, et contrairement à l'enseignement du document WO 92/21572 dont les trous engendrent une tension irrégulière de la paroi du compartiment central suivant la hauteur, avec la formation de plis sur la hauteur lors du remplissage, qui sont ensuite recopiés lorsque les compartiments périphériques sont remplis.

L'enveloppe interne 40 peut être éventuellement perforée, mais seulement dans le but de favoriser la désaération du volume de stockage, et/ou encore, et tel qu'il le sera décrit par la suite dans le but de limiter la tension de claquage de l'ensemble 3 : dans les deux cas, les perforations sont des micro-perforations dont le diamètre est déterminé de telle façon à être imperméable à la matière particulaire.

Selon un premier mode de réalisation, illustré aux exemples des figures 1, 4, 5 et 7, ledit dispositif de stockage comprend un conteneur 2 souple, comprenant un fond 20 et au moins deux parois latérales 21, 22, 23, 24, lesdites boucles de suspension 25 étant solidaires à la partie supérieure dudit conteneur 2 souple. Le matériau du conteneur 2 est une toile de fibres polymères, brute, enduite ou laminée.

Selon ce premier mode de réalisation, ledit ensemble 3 est un élément distinct dudit conteneur souple 2, prévu en insert entre le fond et les parois latérales dudit conteneur souple. Les parois latérales 31, 32, 33, 34 formées par l'enveloppe externe 30 dudit ensemble sont recouvertes respectivement, en tout ou partie, par les parois latérales du conteneur souple 2.

Selon un mode de réalisation, illustré à la figure 1, le conteneur 2 présente un fond 20, et quatre parois latérales 21, 22, 23 ,24, ces quatre parois latérales venant alors recouvrir respectivement les quatre parois latérales 31, 32, 33, 34 de l'enveloppe externe 30.

Selon un autre mode de réalisation, illustré à la figure 5 ou à la figure 7, le conteneur 2 présente un fond 20 et deux parois latérales 22, 24 uniquement, sensiblement parallèles, recouvrant deux des quatre parois latérales de l'enveloppe externe 30. Autrement dit, les deux autres parois latérales de l'enveloppe externe 30 ne sont pas recouvertes par des parois dudit conteneur 2. Une telle construction est avantageuse en ce qu'elle permet d'économiser de la matière (toile polymère) pour la réalisation du conteneur 2. De préférence, ledit ensemble 3 est assujetti par couture ou par collage aux deux parois latérales 22, 24 du conteneur, par exemple au niveau de quatre lignes de fixation s'étendant verticalement au niveau des angles du volume de stockage.

Selon un mode de réalisation illustré aux exemples des figures 1, 4, 5 ou 6, l'enveloppe externe 30 forme également une paroi de fond 38, ledit fond 38 formant avec les parois latérales 31, 32, 33, 34 de l'enveloppe externe 30 le volume de stockage des matières solides, imperméable à la matière particulaire.

La paroi de fond 38 est pourvue d'une goulotte de vidage 36, qui traverse une ouverture 26 dans le fond 20 du conteneur 2. L'enveloppe externe 30 définit un couvercle 35 pourvu d'une goulotte de remplissage 37. La goulotte de remplissage 37 et la goulotte de vidage 36 sont fermées par un lien. Un procédé de fabrication d'un ensemble comprenant un fond 38 pourvu d''une goulotte de vidage 36, et un couvercle 35 pourvu d'une goulotte de remplissage 37 est décrit par la suite.

Dans un cas non couvert par l'invention où ladite enveloppe externe 30 forme un couvercle 35, et un fond 38 formant avec les parois latérales 31, 32, 33, 34, un volume de stockage, imperméable à la matière particulaire, le dispositif de stockage peut être avantageusement dépourvu dudit conteneur 2, typiquement en toile. Les boucles de suspension 25 sont alors solidarisées directement audit ensemble 3, typiquement au niveau des quatre angles du volume de stockage.

Un tel mode de réalisation, illustré non limitativement à la figure 6, se destine plus particulièrement au transport de charge modérée, par comparaison au dispositif de stockage avec conteneur 2 souple, typiquement en toile, qui permettra de soulever des charges plus conséquentes.

Selon un autre mode de réalisation non couvert par l'invention, illustré non limitativement à la figure 7, l'enveloppe externe 30 est dépourvue de fond, c'est-à-dire ouverte en soi à sa partie inférieure , ledit fond 20 du conteneur 2 étant fixé aux parois latérales 31,32,33,34 de l'enveloppe externe 30. Selon un tel mode de réalisation, le fond 20 du conteneur 2 et les parois latérales 31, 32, 33, 34 de l'enveloppe externe 30 forment le volume de stockage des matières solides, imperméable aux matières particulaires, le fond 20 du conteneur venant ainsi obturer l'ouverture inférieure. A cet effet, les bords inférieurs repérés 39 des parois latérales 31, 32, 33 ,34 de l'enveloppe externe 30 peuvent être fixés (de manière étanche à la matière particulaire) à la périphérie 27 de la paroi de fond 20 du conteneur 2. Le fond est alors de préférence en une toile enduite ou laminée afin d'être imperméable à la matière particulaire.

Selon un mode de réalisation, le bord supérieur 50 de l'enveloppe interne 40, présente des échancrures 52, notamment de forme en V, en regard des différents compartiments périphériques C2 à C5, favorisant le déversement des matières particulaires par débordement, depuis le compartiment central C1 vers les compartiments périphériques C2 à C5.

Selon l'invention, le film polymère de l'enveloppe interne et externe est de paroi d'épaisseur comprise entre 50 micromètres et 250 micromètres, de préférence compris entre 90 micromètres et 150 micromètres, tel que 120 micromètres. L'enveloppe interne 40 et/ou l'enveloppe externe 30 sont de préférence en un même film monocouche ou multicouches, afin de faciliter le recyclage de l'ensemble 3.

Le film polymère de l'enveloppe externe 30 et/ou de l'enveloppe interne 40 peut être choisi parmi :
- un complexe polyamide/polyéthylène,
- un multicouche 100% polyéthylène,
- un complexe de polyoléfines de même nature ou de natures différentes, notamment type EVOH,
- un complexe de polyoléfines et d'aluminium.

Selon les essais de remplissage conduits par la Demanderesse, de bons résultats ont été obtenus avec un complexe polyamide/polyéthylène (PA/PE), et plus particulièrement un multicouche (PE/Liant/PA/Liant/PE), c'est-à-dire comprenant une couche de polyamide entre deux couches polyéthylène, ainsi que deux couches de liant faisant respectivement interface entre la couche polyamide et les couches polyéthylène correspondantes ainsi qu'un film PA/PA/PE sur les mêmes principes que précédemment.

Un tel film testé, d'épaisseur de 120 micromètres a permis de constituer une bonne barrière à l'humidité de l'environnement extérieur. En raison du faible allongement sous contrainte de ce complexe polyamide/polyéthylène, l'ensemble a donné de bonnes performances au remplissage en limitant l'amplitude des déformations des parois latérales de l'enveloppe externe vers l'extérieur, sous la pression de la matière, et par comparaison à un ensemble de même construction dont les premier et deuxième film sont en polyéthylène uniquement.

L'enveloppe externe 30 présente des bavettes B1, B2, B3, B4 sensiblement verticales, aux quatre angles du volume de stockage, sur la hauteur du volume de stockage. Chacune des bavettes B1, B2, B3, B4 est obtenue par soudure entre elles de deux épaisseurs du premier film polymère.

Ces bavettes verticales B1, B2, B3, B4 sont utilisées comme bord de collage ou de couture pour fixer ledit ensemble 3 audit conteneur2 du conteneur, par exemple comme représentées selon le mode de réalisation de la figure 1 ou de la figure 5.

Ces bavettes B1, B2, B3, B4 peuvent encore selon un mode de réalisation non couvert par l'invention être utilisées pour fixer directement lesdites boucles de suspensions 25, et comme illustré à titre d'exemple non limitatif à la figure 6.

Par ailleurs, différentes dispositions de construction peuvent être prises pour limiter les risques d'explosion liés à la survenance de décharge d'origine électrostatique.

Selon un mode de réalisation non couvert par l'invention:
- l'enveloppe interne et l'enveloppe externe peuvent être isolantes, de résistivité superficielle supérieure à 1,0 x 10¹² Ω, dépourvues de couche conductrice de l'électricité statique et dépourvues de couche dissipative de l'électricité statique, les enveloppes 30,40 interne et externe comprenant des micro-perforations, de préférence traversantes, réparties sur toute leur surface et de telle façon que la tension de claquage de l'ensemble enveloppe interne et enveloppe externe soit inférieure à 4 kV sans nécessiter la mise à la terre du dispositif,
- la matière du conteneur, le cas échéant, est un isolant, sans additif antistatique, ni couche conductrice de l'électricité, et la tension de claquage de la paroi du conteneur étant inférieure à 6 kV
de telle façon que le dispositif de stockage peut être qualifié comme grand récipient pour vrac souple classé de type B selon la norme 61340-4-4 Edition 2.0 2012-01.

Le diamètre des micro-perforations peut être compris entre 5 micromètres et 130 micromètres, et par exemple entre 5 microns et 40 microns (µm). On choisira le diamètre des micro-perforations en fonction de la granulométrie de la matière à stocker et afin d'éviter que la matière ne traverse la paroi des enveloppes externes 30, voire de l'enveloppe interne 40. La densité des micro-perforations sur l'enveloppe externe 30 et interne 40 est comprise entre 0.2 perforations par cm² et 2 perforations par cm^{2,} et de préférence uniforme.

Avantageusement, un tel dispositif de stockage est de sécurité accrue quant au risque de décharge électrostatique dangereuse, et sans requérir à des agents dissipatifs susceptibles de migrer vers le produit stocké et de le contaminer, et sans nécessiter la mise à la terre du dispositif de stockage lors des opérations de remplissage et de vidage. Pour plus de détail quant à la réalisation des micro-perforations, l'homme du métier peut se référer à la demande de brevet PCT/FR2014/051836 de la présente demanderesse.

Selon un autre mode de réalisation, l'enveloppe externe 30 et l'enveloppe interne 40 sont de résistivité superficielle comprise entre 1,0 x 10⁹ Ω à 1,0 × 10¹² Ω (de type L2), c'est à dire pourvues d'agents dissipatifs de telle façon que le dispositif de stockage peut être qualifié comme grand récipient pour vrac souple classé de type B selon la norme 61340-4-4 Edition 2.0 2012-01 lorsque le conteneur est dans un matériau isolant ou dissipatif au sens de la norme, ou de type C lorsque le conteneur est dans un matériau conducteur . Un tel mode de réalisation ne nécessite pas la mise à la terre du dispositif de stockage lors des opérations de remplissage et de vidage lorsque de type B, mais contient des agents dissipatifs susceptibles de migrer les produits stockés.

Encore selon un autre mode de réalisation, l'enveloppe externe 30 et l'enveloppe interne 40 sont dans un matériau conducteur de l'électricité de résistivité superficielle inférieure à 1,0 x 10⁷ Ω (de type L1) de telle façon que le dispositif de stockage peut être qualifié comme grand récipient pour vrac souple classé de type C selon la norme 61340-4-4 Edition 2.0 2012-01. Un tel dispositif nécessite toutefois la mise à la terre du dispositif de stockage lors des opérations de remplissage et de vidage, et afin d'assurer une sécurité vis-à-vis des risques de décharge électrique.

L'invention concerne encore un procédé de fabrication d'un dispositif de stockage selon l'invention, dans lequel obtient ledit ensemble 3 au moins par la mise en œuvre des étapes suivantes :
- on prévoit un premier film polymère destiné à constituer l'enveloppe externe 30 et un second film polymère, de préférence sous forme d'une gaine tubulaire de plus petit diamètre, éventuellement pourvue d'échancrures de déversement 52, destinée à constituer l'enveloppe interne 40 (voir figures 2a et 3a),
- on soude le second film polymère à l'intérieur d'une gaine tubulaire formée par le premier film polymère obtenant deux gaines souples coaxiales, formées respectivement par le premier et le second film polymère, les deux gaines étant fixées l'une dans l'autre, au niveau de quatre premières lignes de soudure 41 à 44 (voir figures 2b et 3d).

Ces étapes permettent d'obtenir ledit ensemble, avec l'enveloppe externe 30 et l'enveloppe interne 40 qui définissent mutuellement les compartiments verticaux C1 à C, à savoir le compartiment central C1, et les compartiments périphériques C2 à C5. Eventuellement et préalablement à ces deux étapes, le premier film polymère et le second film polymère peuvent être perforés, sur toute leur surface, uniformément, desdites micro-perforations de diamètre de préférence compris entre 5 micromètres et 130 micromètres et de densité de préférence comprise entre 0.2 perforations par cm² et 2 perforations par cm², telle que précédemment décrite.

Chacune des deux gaines tubulaires, peut être obtenue à partir du premier film polymère (ou second film polymère), à l'origine sous forme d'une feuille, qui est repliée sur elle-même et dont deux des bords sont soudés afin d'obtenir la gaine. Selon une autre alternative, le premier film polymère et /ou le deuxième film polymère peuvent se présenter avantageusement dès l'origine sous la forme d'une gaine à soufflets, extrudé d'un seul tenant.

Ainsi et selon un mode de réalisation illustré à la figure 2a, le premier film polymère et/ou le deuxième film polymère peuvent être déjà chacun sous la forme d'une gaine à soufflets, typiquement extrudé d'un seul tenant.

Le procédé peut encore présenter une étape supplémentaire pour laquelle on forme sur ledit ensemble des bavettes verticales B1, B2, B3, B4, qui serviront ensuite comme bord de collage ou de couture et comme expliqué plus haut.

Ainsi et tel qu'illustré non limitativement à la figure 2c, on forme des bavettes B1, B2, B3, B4 verticales aux quatre angles du volume de stockage de l'enveloppe externe 30, chacune des bavettes étant obtenue par soudure entre elles de deux épaisseurs du premier film polymère, notamment sur plusieurs centimètres.

Ledit ensemble présentant une paroi de fond 38 pourvue d'une goulotte de vidage 36 et un couvercle 35 pourvu d'une goulotte de remplissage 37, on peut obtenir le fond 38 avec goulotte de vidage 36 et ledit couvercle 35 avec goulotte de remplissage 37 par les étapes successives suivantes :
- on soude entre elles deux épaisseurs du premier film polymère au niveau de huit angles de la gaine, chacune des soudures, dite secondes soudures, s'étendant depuis le bord à l'une des embouchures de la gaine et jusqu'à un bord longitudinal de la gaine, obtenant ainsi la goulotte de remplissage et/ou la goulotte de vidage (voir figure 3d),
- on retire les angles de la gaine par découpe du premier film polymère le long et à l'extérieur des secondes soudures (voir figure 3e).

Les quatre soudures supérieures S1, S2, et S1', S2' permettent de réaliser le couvercle 35 avec sa goulotte de remplissage 37, les quatre soudures inférieures S3, S4 et S3', S4' le fond avec la goulotte de vidage 36.

Naturellement d'autres modes de réalisations auraient pu être envisagés par l'homme du métier sans pour autant sortir du cadre de l'invention défini par les revendications ci-après.

### NOMENCLATURE

1, 1', 1", 1'''. Dispositif de stockage,
2. Conteneur souple,
20. Fond (conteneur),
21, 22, 23, 24. Parois latérales (conteneur)
25. Boucles de suspension,
26. Ouverture (Fond 20),
27. Périphérie (Fond)
3. Ensemble ou Insert,
30. Enveloppe externe
31, 32, 33, 34. Parois latérales
35. Couvercle,
36. Goulotte de vidage,
37. Goulotte de remplissage,
38. Fond (Ensemble ou insert),
39. Bords inférieurs (des parois latérales formés par l'enveloppe externe 30),
40. Enveloppe interne,
41 à 44. Soudures verticales (premières soudures)
50. Bord supérieur,
51. Bord inférieur,
C1. Compartiment central,
C2 à C5. Compartiments périphériques,
S1,S2 et S1', S2'. Soudures supérieures,
S3,S4 et S3', S4'. Soudures inférieures.

## Revendications

1. Dispositif de stockage (1), souple, pour le conditionnement de matières solides particulaires ou de liquide, présentant un fond et des parois latérales définissant un volume de stockage sensiblement parallélépipédique, ledit dispositif comprenant:
- un conteneur (2) souple, comprenant un fond (20) et au moins deux parois latérales (21, 22, 23, 24), des boucles de suspension (25) en partie supérieure destinées au levage, lesdits boucles de suspension (25) étant solidaires à la partie supérieure dudit conteneur (2) souple, le matériau du conteneur (2) est une toile de fibres polymères, brute, enduite ou laminée.
- un ensemble (3), élément distinct dudit conteneur souple, prévu en insert entre le fond (20) et les parois latérales (21, 22, 23, 24) dudit conteneur souple, ledit ensemble (3) comprenant :
- une enveloppe externe (30), souple, formant au moins les quatre parois latérales (31, 32, 33, 34) du volume de stockage et, la paroi de fond du volume de stockage,
- une enveloppe interne (40), tubulaire, souple, solidarisée par des lignes de fixation verticales (41,42,43,44) sur les quatre parois latérales (31,32,33,34) de l'enveloppe externe (30), divisant le volume de stockage en cinq compartiments (C1, C2, C3, C4, C5) verticaux, y compris un compartiment central (C1), défini par le volume intérieur de l'enveloppe interne, et quatre compartiments périphériques (C2, C3, C4, C5), définis respectivement entre les parois latérales de l'enveloppe externe (30), et les parois latérales de l'enveloppe interne (40), et dans lequel l'enveloppe interne (40) présente un bord supérieur (50) définissant l'embouchure supérieure dudit compartiment central (C1) et un bord inférieur (51) définissant l'embouchure inférieure dudit compartiment central (C1), le bord supérieur (50) de l'enveloppe interne (40) étant situé à même hauteur ou en dessous du bord supérieur des parois latérales du volume de stockage, de sorte à ce que le bord supérieur (50) de l'enveloppe interne constitue une surverse autorisant le débordement des matières depuis le compartiment central (C1) vers les compartiments périphériques (C2 à C5), l'enveloppe interne (40) étant dépourvue d'ouverture(s) de diamètre supérieur à 200 micromètres, entre le bord supérieur (50) de l'enveloppe interne (40) et le bord inférieur (51) de l'enveloppe interne (40),
- et dans lequel l'enveloppe externe (30) est constituée par un premier film polymère et l'enveloppe interne (40) est constituée par un deuxième film polymère, lesdites lignes de fixation verticales étant des lignes de soudure entre le premier film polymère et le deuxième film polymère, chaque ligne de soudure joignant directement l'enveloppe externe (30) formant l'une des parois latérales (31,32,33,34) à la paroi du tube de l'enveloppe interne (40) définissant le périmètre du compartiment central (C1), et dans lequel le film polymère de l'enveloppe interne et externe est de paroi d'épaisseur comprise entre 50 micromètres et 250 micromètres,
et dans lequel l'enveloppe externe (30) comprenant aux quatre angles du volume de stockage, des bavettes (B1, B2, B3, B4), sensiblement verticales, sur la hauteur du volume de stockage, chacune obtenue par soudure entre elles de deux épaisseurs du premier film polymère, lesdites bavettes verticales (B1, B2, B3, B4) étant utilisées comme bord de collage ou bord de couture pour fixer ledit ensemble (3) audit conteneur (2),
et dans lequel l'enveloppe externe (30) formant ladite paroi de fond (38) du volume de stockage, la paroi de fond (38) formant avec les parois latérales (31, 32, 33, 34) de l'enveloppe externe (30) le volume de stockage pour les matières solides particulaires, la paroi de fond (38) étant pourvue d'une goulotte de vidage (36) formée par l'enveloppe externe (30) qui traverse une ouverture (26) dans le fond (20) du conteneur (2), un lien permettant de fermer la goulotte de vidage (36), et dans lequel l'enveloppe externe (30) définit un couvercle (35) pourvu d'une goulotte de remplissage (37), un lien permettant de fermer la goulotte de remplissage.

2. Dispositif selon la revendication 1, dans lequel ledit conteneur (2) souple consiste essentiellement en ladite paroi de fond (20), et deux parois latérales (22, 24) uniquement, sensiblement parallèles, recouvrant deux des quatre parois latérales de l'enveloppe externe (30), et de sorte que les deux autres parois latérales (31, 33) de l'enveloppe externe (30) ne sont pas recouvertes par des parois dudit conteneur (2).

3. Dispositif selon l'une des revendications 1 à 2, dans lequel le bord supérieur (50) de l'enveloppe interne (40), présente des échancrures (52) en regard des différents compartiments périphériques (C2 à C5), favorisant le déversement des matières particulaires par débordement, depuis le compartiment central (C1) vers les compartiments périphériques (C2 à C5).

4. Dispositif selon l'une des revendications 1 à 3, dans lequel l'enveloppe interne (40) et l'enveloppe externe (30) sont dans un même film polymère extrudé, monocouche ou multicouches.

5. Dispositif selon l'une des revendications 1 à 4, dans lequel le film polymère de l'enveloppe externe (30) et/ou de l'enveloppe interne (40) est choisi parmi :
- un complexe polyamide/polyéthylène,
- un multicouche 100% PE,
- un complexe de polyoléfines de même nature ou de natures différentes, type EVOH,
- un complexe de polyoléfines et d'aluminium.

6. Dispositif selon l'une des revendications 1 à 5, dans lequel l'enveloppe externe (30) et l'enveloppe interne (40) sont de résistivité superficielle comprise entre 1,0 × 10⁹ Ω à 1,0 × 10¹² Ω pourvues d'agents dissipatifs de telle façon que le dispositif de stockage peut être qualifié comme grand récipient pour vrac souple classé de type B selon la norme 61340-4-4 Edition 2.0 2012-01 lorsque le conteneur est dans un matériau isolant ou dissipatif au sens de la norme, ou de type C lorsque le conteneur est dans un matériau conducteur au sens de la norme.

7. Dispositif selon l'une des revendications 1 à 5, dans lequel l'enveloppe externe et l'enveloppe interne sont dans un matériau conducteur de l'électricité de résistivité superficielle inférieure à 1,0 × 10⁷ Ω de telle façon que le dispositif de stockage peut être qualifié comme grand récipient pour vrac souple classé de type C selon la norme 61340-4-4 Edition 2.0 2012-01.

8. Procédé de fabrication d'un dispositif de stockage selon l'une des revendications 1 à 7, dans lequel on obtient ledit ensemble (3) au moins par la mise en œuvre des étapes suivantes :
- on prévoit un premier film polymère destiné à constituer l'enveloppe externe (30) et un second film polymère, de préférence sous forme d'une gaine tubulaire de plus petit périmètre, éventuellement pourvue d'échancrures de déversement, destinée à constituer l'enveloppe interne (40),
- on soude le second film polymère à l'intérieur d'une gaine tubulaire formée par le premier film polymère obtenant deux gaines souples coaxiales, formées respectivement par le premier et le second film polymère, les deux gaines étant fixées l'une dans l'autre, au niveau de quatre premières lignes de soudure (41, 42, 43, 44).

9. Procédé selon la revendication 8, dans lequel ledit ensemble présentant ledit fond (38) pourvu d'une goulotte de vidage (36) et ledit couvercle (35) pourvu d'une goulotte de remplissage (37) et on obtient le fond (38) avec goulotte de vidage (36) et ledit couvercle (35) avec goulotte de remplissage (37) par les étapes successives suivantes :
- on soude entre elles deux épaisseurs du premier film polymère au niveau de huit angles de la gaine, chacune des soudures, dite secondes soudures (S1, S2, S1, S2', S3, S4), s'étendant depuis le bord à l'une des embouchures de la gaine et jusqu'à un bord longitudinal de la gaine, obtenant ainsi la goulotte de remplissage (37) et la goulotte de vidage (36),
- on retire les angles de la gaine par découpe du premier film polymère le long et à l'extérieur des secondes soudures (S1, S2, S1', S2', S3, S4, S3', S4').

10. Procédé selon la revendication 8 ou 9, dans lequel on forme les bavettes (B1, B2, B3, B4) verticales aux quatre angles du volume de stockage de l'enveloppe externe (30), chacune obtenue par soudure entre elles de deux épaisseurs du premier film polymère.

11. Procédé de conditionnement de matières solides en vrac comprenant le déversement d'une matière solide particulaire en vrac, ou encore d'une matière liquide par le haut dans le compartiment central (C1) d'un dispositif de stockage souple selon l'une des revendications 1 à 7, la matière remplissant d'abord ledit compartiment central, puis par débordement de la matière au-dessus du bord supérieur (50) de l'enveloppe interne (40) uniquement, les quatre compartiments périphériques (C2, C3, C4, C5).

## Patentansprüche

1. Flexible Speichervorrichtung (1) zum Verpacken von teilchenförmigen festen Materialien oder von Flüssigkeit, umfassend einen Boden und Seitenwände, die ein im Wesentlichen parallelepipedförmiges Speichervolumen definieren, wobei die Vorrichtung umfasst:
- einen flexiblen Behälter (2), umfassend einen Boden (20) und mindestens zwei Seitenwände (21, 22, 23, 24) sowie Aufhängeschlaufen (25) im oberen Teil, die zum Anheben bestimmt sind, wobei die Aufhängeschlaufen (25) fest mit dem oberen Teil des flexiblen Behälters (2) verbunden sind, wobei das Material des Behälters (2) ein Tuch aus Polymerfasern ist, das unbehandelt, beschichtet oder laminiert ist,
- eine separat von dem flexiblen Behälter ausgebildete Anordnung (3), die als Einsatz zwischen dem Boden (20) und den Seitenwänden (21, 22, 23, 24) des flexiblen Behälters vorgesehen ist, wobei die Anordnung (3) umfasst:
- eine flexible äußere Hülle (30), die mindestens die vier Seitenwände (31, 32, 33, 34) des Speichervolumens und die Bodenwand des Speichervolumens bildet,
- eine schlauchförmige, flexible innere Hülle (40), die durch vertikale Befestigungslinien (41, 42, 43, 44) an den vier Seitenwänden (31, 32, 33, 34) der äußeren Hülle (30) befestigt ist, welche das Speichervolumen in fünf vertikale Fächer (C1, C2, C3, C4, C5) aufteilen, einschließlich eines zentralen Fachs (C1), das durch das Innenvolumen der inneren Hülle definiert ist, und vier peripherer Fächer (C2, C3, C4, C5), die jeweils zwischen den Seitenwänden der äußeren Hülle (30) und den Seitenwänden der inneren Hülle (40) definiert sind, und wobei die innere Hülle (40) einen oberen Rand (50) aufweist, welcher die obere Öffnung des zentralen Fachs (C1) definiert, und einen unteren Rand (51) aufweist, welcher die untere Öffnung des zentralen Fachs (C1) definiert, wobei sich der obere Rand (50) der inneren Hülle (40) auf gleicher Höhe oder unterhalb des oberen Rands der Seitenwände des Speichervolumens befindet, so dass der obere Rand (50) der inneren Hülle einen Überlauf darstellt, der das Überlaufen der Materialien vom zentralen Fach (C1) zu den peripheren Fächern (C2 bis C5) gestattet, wobei die innere Hülle (40) keine Öffnung(en) mit einem Durchmesser größer als 200 Mikrometer aufweist, zwischen dem oberen Rand (50) der inneren Hülle (40) und dem unteren Rand (51) der inneren Hülle (40),
- und wobei die äußere Hülle (30) aus einer ersten Polymerfolie besteht, und die innere Hülle (40) aus einer zweiten Polymerfolie besteht, wobei die vertikalen Befestigungslinien Schweißlinien zwischen der ersten Polymerfolie und der zweiten Polymerfolie sind, wobei jede Schweißlinie die äußere Hülle (30), die eine der Seitenwände (31, 32, 33, 34) bildet, direkt mit der Wand des Schlauchs der inneren Hülle (40) verbindet, was den Umfang des zentralen Fachs (C1) definiert, und wobei die Polymerfolie der inneren und äußeren Hülle eine Wandstärke zwischen 50 Mikrometern und 250 Mikrometern aufweist,
und wobei die äußere Hülle (30) an den vier Ecken des Speichervolumens im Wesentlichen vertikale Streifen (B1, B2, B3, B4) aufweist, über die Höhe des Speichervolumens, die jeweils durch Zusammenschweißen von zwei Lagen der ersten Polymerfolie erhalten werden, wobei die vertikalen Streifen (B1, B2, B3, B4) als Kleberand oder Nahtrand zum Befestigen der Anordnung (3) an dem Behälter (2) verwendet werden,
und wobei die äußere Hülle (30) die Bodenwand (38) des Speichervolumens bildet, wobei die Bodenwand (38) mit den Seitenwänden (31, 32, 33, 34) der äußeren Hülle (30) das Speichervolumen für die teilchenförmigen festen Materialien bildet,
wobei die Bodenwand (38) mit einem durch die äußere Hülle (30) gebildeten Entleerungsschacht (36) versehen ist, der eine Öffnung (26) im Boden (20) des Behälters (2) durchquert, wobei ein Band es erlaubt, den Entleerungsschacht zu schließen, und
wobei die äußere Hülle (30) eine Abdeckung (35) definiert, die mit einem Füllschacht (37) versehen ist, wobei ein Band es erlaubt, den Füllschacht zu schließen.

2. Vorrichtung nach Anspruch 1, wobei der flexible Behälter (2) im Wesentlichen aus der Bodenwand (20) und nur zwei Seitenwänden (22, 24) besteht, die im Wesentlichen parallel sind und zwei der vier Seitenwände der äußeren Hülle (30) bedecken, so dass die beiden anderen Seitenwände (31, 33) der äußeren Hülle (30) nicht von Wänden des Behälters (2) bedeckt sind.

3. Vorrichtung nach einem der Ansprüche 1 bis 2, wobei der obere Rand (50) der inneren Hülle (40) Kerben (52) aufweist, gegenüber den verschiedenen peripheren Fächern (C2 bis C5), was das Überlaufen von teilchenförmigen Materialien aus dem zentralen Fach (C1) zu den peripheren Fächern (C2 bis C5) begünstigt.

4. Vorrichtung nach einem der Ansprüche 1 bis 3, wobei die innere Hülle (40) und die äußere Hülle (30) aus der gleichen, extrudierten, einlagigen oder mehrlagigen Polymerfolie bestehen.

5. Vorrichtung nach einem der Ansprüche 1 bis 4, wobei die Polymerfolie der äußeren Hülle (30) und/oder der inneren Hülle (40) ausgewählt ist aus:
- einem Polyamid/Polyethylen-Komplex;
- einem mehrschichtigen 100% PE;
- einem Komplex aus Polyolefinen gleicher oder unterschiedlicher Natur vom Typ EVOH,
- einem Komplex aus Polyolefinen und Aluminium.

6. Vorrichtung nach einem der Ansprüche 1 bis 5, wobei die äußere Hülle (30) und die innere Hülle (40) einen spezifischen Oberflächenwiderstand zwischen 1,0 x 10⁹ Ω und 1,0 x 10¹² Ω aufweisen und derart mit Dissipationsmitteln versehen sind, dass die Speichervorrichtung als großer flexibler Schüttgutbehälter des Typs B nach der Norm 61340-4-4 Ausgabe 2.0 2012-01 eingestuft werden kann, wenn der Behälter aus einem einem isolierenden oder dissipativen Material im Sinne der Norm besteht, oder des Typs C, wenn der Behälter aus einem leitenden Material im Sinne der Norm besteht.

7. Vorrichtung nach einem der Ansprüche 1 bis 5, wobei die äußere Hülle und die innere Hülle aus einem elektrisch leitenden Material mit einem spezifischen Oberflächenwiderstand von weniger als 1,0 x 10⁷ Ω bestehen, so dass die Vorrichtung als großer flexibler Schüttgutbehälter des Typs C gemäß der Norm 61340-4-4, Ausgabe 2.0 2012-01 eingestuft werden kann.

8. Verfahren zur Herstellung einer Speichervorrichtung nach einem der Ansprüche 1 bis 7, wobei die Anordnung (3) zumindest durch die Durchführung der folgenden Schritte erhalten wird:
- eine erste Polymerfolie, welche die äußere Hülle (30) bilden soll, und eine zweite Polymerfolie, welche die innere Hülle (40) bilden soll, vorzugsweise in Form einer schlauchförmigen Ummantelung mit kleinerem Umfang, die ggf. mit Ausgabekerben versehen ist, werden bereitgestellt,
- die zweite Polymerfolie wird an die Innenseite einer schlauchförmigen Ummantelung geschweißt, die aus der ersten Polymerfolie besteht, wobei zwei flexible, koaxiale Ummantelungen erhalten werden, die aus der ersten bzw. der zweiten Polymerfolie bestehen, wobei die eine der beiden Ummantelungen in der anderen fixiert ist, auf Höhe von vier ersten Schweißlinien (41, 42, 43, 44).

9. Verfahren nach Anspruch 8, wobei die Anordnung den Boden (38) aufweist, der mit einem Entleerungsschacht (36) versehen ist, und die Abdeckung (35) aufweist, die mit einem Füllschacht (37) versehen ist, und der Boden (38) mit Entleerungsschacht (36) und die Abdeckung (35) mit Füllschacht (37) durch die folgenden aufeinanderfolgenden Schritte erhalten werden:
- zwei Lagen der ersten Polymerfolie werden auf Höhe von acht Ecken der Ummantelung miteinander verschweißt, wobei jede der Schweißnähte, die als zweite Schweißnähte (S1, S2, S1, S2', S3, S4) bezeichnet werden, sich vom Rand aus bis zu einer der Öffnungen der Ummantelung und bis zu einem Längsrand der Ummantelung erstreckt, wodurch der Füllschacht (37) und der Entleerungsschacht (36) erhalten werden,
- die Ecken der Ummantelung werden durch Ausschneiden der ersten Polymerfolie entlang und außerhalb der zweiten Schweißnähte (S1, S2, S1', S2', S3, S4, S3', S4') entfernt.

10. Verfahren nach Anspruch 8 oder 9, wobei die vertikalen Streifen (B1, B2, B3, B4) an den vier Ecken des Speichervolumens der äußeren Hülle (30) ausgebildet werden, die jeweils durch Zusammenschweißen von zwei Lagen der ersten Polymerfolie erhalten werden.

11. Verfahren zum Verpacken von Schüttgut, umfassend das Schütten eines teilchenförmigen festen Materials oder auch eines flüssiges Materials von oben in das zentrale Fach (C1) einer flexiblen Speichervorrichtung nach einem der Ansprüche 1 bis 7, wobei das Material zuerst das zentrale Fach füllt und dann nur durch Überlaufen des Materials über den oberen Rand (50) der inneren Hülle (40) die vier peripheren Fächer (C2, C3, C4, C5).

## Claims

1. Flexible storage device (1) for packaging particulate solid or liquid materials, having a bottom and side walls defining a substantially parallelepipedal storage volume, said device comprising:
- a flexible container (2) comprising a bottom (20) and at least two side walls (21, 22, 23, 24), suspension loops (25) at the top part intended for lifting, said suspension loops (25) being secured to the top part of said flexible container (2), the material of the container (2) is a fabric made from polymer fibres, untreated, coated or laminated,
- an assembly (3), an element separate from said flexible container, provided as an insert between the bottom (20) and the side walls (21, 22, 23, 24) of said flexible container, said assembly (3) comprising:
- a flexible outer envelope (30) forming at least the four side walls (31, 32, 33, 34) of the storage volume and the bottom wall of the storage volume,
- a flexible tubular inner envelope (40), secured by vertical fixing lines (41, 42, 43, 44) to the four side walls (31, 32, 33, 34) of the outer envelope (30), dividing the storage volume into five vertical compartments (C1, C2, C3, C4, C5), including a central compartment (C1) defined by the internal volume of the inner envelope, and four peripheral compartments (C2, C3, C4, C5) defined respectively between the side walls of the outer envelope (30) and the side walls of the inner envelope (40), and wherein the inner envelope (40) has a top edge (50) defining the top opening of said central compartment (C1) and a bottom edge (51) defining the bottom opening of said central compartment (C1), the top edge (50) of the inner envelope (40) being situated at the same height as or below the top edge of the side walls of the storage volume, so that the top edge (50) of the inner envelope constitutes an overflow allowing the overflow of materials from the central compartment (C1) to the peripheral compartments (C2 to C5), the inner envelope (40) having no opening or openings with a diameter greater than 200 micrometres, between the top edge (50) of the inner envelope (40) and the bottom edge (51) of the inner envelope (40),
- and wherein the outer envelope (30) is formed by a first polymer film and the inner envelope (40) is formed by a second polymer film, said vertical fixing lines being weld lines between the first polymer film and the second polymer film, each weld line directly joining the outer envelope (30) forming one of the side walls (31, 32, 33, 34) to the wall of the tube of the inner envelope (40) defining the perimeter of the central compartment (C1), and wherein the polymer film of the inner and outer envelopes has a wall with a thickness of between 50 micrometres and 250 micrometres,
and wherein the outer envelope (30) comprising, at the four corners of the storage volume, substantially vertical flaps (B1, B2, B3, B4), over the height of the storage volume, each obtained by welding together two thicknesses of the first polymer film, said vertical flaps (B1, B2, B3, B4) being used as a gluing edge or stitching edge for fixing said assembly (3) to said container (2),
and wherein the outer envelope (30) forming said bottom wall (38) of the storage volume, the bottom wall (38) forming with the side walls (31, 32, 33, 34) of the outer envelope (30) the storage volume for the particulate solid materials, the bottom wall (38) being provided with a drainage spout (36) formed by the outer envelope (30) that passes through an opening (26) in the bottom (20) of the container (2), a tie making it possible to close the drainage spout (36), and wherein the outer envelope (30) defines a lid (35) provided with a filling spout (37), a tie making it possible to close the filling spout.

2. Device according to claim 1, wherein said flexible container (2) consists essentially of said bottom wall (20) and only two substantially parallel side walls (22, 24) overlapping two of the four side walls of the outer envelope (30), and so that the other two side walls (31, 33) of the outer envelope (30) are not overlapped by walls of said container (2).

3. Device according to either claim 1 or claim 2, wherein the top edge (50) of the inner envelope (40) has scallopings (52) opposite the various peripheral compartments (C2 to C5), assisting the pouring of particulate materials by overflow, from the central compartment (C1) to the peripheral compartments (C2 to C5).

4. Device according to any of claims 1 to 3, wherein the inner envelope (40) and the outer envelope (30) are made from the same extruded polymer film, single-layer or multilayer.

5. Device according to any of claims 1 to 4, wherein the polymer film of the outer envelope (30) and/or of the inner envelope (40) is chosen from:
- a polyamide/polyethylene complex,
- a 100% PE multilayer,
- a complex of polyolefins of the same nature or different natures, of the EVOH type,
- a complex of polyolefins and aluminium.

6. Device according to any of claims 1 to 5, wherein the outer envelope (30) and the inner envelope (40) have a surface resistivity of between 1.0 x 10⁹ Ω and 1.0 x 10¹² Ω provided with dissipative agents so that the storage device can be qualified as a large receptacle for flexible bulk classified type B in accordance with the standard 61340-4-4 Edition 2.0 2012-01 when the container is made from an insulating or dissipative material within the meaning of the standard, or of type C when the container is made from a conductive material within the meaning of the standard.

7. Device according to any of claims 1 to 5, wherein the outer envelope and the inner envelope are made from an electrically conductive material with a surface resistivity of below 1.0 x 10⁷ Ω so that the storage device can be qualified as a large receptacle for flexible bulk classified type C according to the standard 61340-4-4 Edition 2.0 2012-01.

8. Method for manufacturing a storage device according to any of claims 1 to 7, wherein said assembly (3) is obtained at least by the implementation of the following steps:
- a first polymer film is provided, intended to constitute the outer envelope (30), and a second polymer film, preferably in the form of a tubular sheath with a smaller perimeter, optionally provided with pouring scallopings, intended to constitute the inner envelope (40),
- the second polymer film is welded inside a tubular sheath formed by the first polymer film, obtaining two coaxial flexible sheaths, formed respectively by the first and second polymer films, the two sheaths being fixed one in the other, at four first weld lines (41, 42, 43, 44).

9. Method according to claim 8, wherein said assembly having said bottom (38) provided with a drainage spout (36) and said lid (35) provided with a filling spout (37), and the bottom (38) is obtained with a drainage spout (36) and said lid (35) with a filling spout (37) by the following successive steps:
- two thicknesses of the first polymer film are welded together at eight corners of the sheath, each of the welds, referred to as second welds (S1, S2, S1, S2', S3, S4) extending from the edge to one of the openings of the sheath and as far as a longitudinal edge of the sheath, thus obtaining the filling spout (37) and the drainage spout (36),
- the corners of the sheath are removed by cutting the first polymer film along and outside the second welds (S1, S2, S1', S2', S3, S4, S3', S4').

10. Method according to claim 8 or claim 9, wherein the vertical flaps (B 1, B2, B3, B4) are formed at the four corners of the storage volume of the outer envelope (30), each obtained by welding together two thicknesses of the first polymer film.

11. Method for packaging solid materials in bulk, comprising the pouring of a particulate solid material in bulk or of the liquid material from the top in the central compartment (C1) of a flexible storage device according to any of claims 1 to 7, the material first of all filling said central compartment, and then, by overflow of the material above the top edge (50) of the inner envelope (40) solely, the four peripheral compartments (C2, 3, C4, C5).
